# EUROPÄISCHE PATENTANMELDUNG

(11) **EP 2 368 829 A1**
(43) Veröffentlichungstag der Anmeldung: **28.09.2011**
(21) Anmeldenummer: 11001297.8
(22) Anmeldetag: 17.02.2011
(51) Int. Cl.: B66B 1/04, B66B 9/193

(54) **Mobiles Arbeitsgerät in Form eines Schrägaufzuges**

(30) Priorität: 24.03.2010 DE 102010012469
(71) Anmelder: Hermann Paus Maschinenfabrik GmbH, 48488 Emsbüren (DE)
(72) Erfinder: Paus, Franz-Josef, 48488 Emsbüren (DE)
(74) Vertreter: Pott, Ulrich

(57) **Zusammenfassung**

Ein mobiles Arbeitsgerät in Form eines Schrägaufzuges, eines Kranes o. dgl. Aufzugseinrichtung ist mit einem eine Nutzlast aufnehmenden Förderteil versehen. Dieses wird auf einem insbesondere teleskopierbaren Führungsgestell abgestützt und mittels zumindest einer Stellbaugruppe mit hydraulischem Stellmotor in jeweilige Arbeits- bzw. Ausgangsstellungen verlagert. Erfindungsgemäß weist die Stellbaugruppe im Bereich vor dem Stellmotor zumindest eine Hydraulikpumpe mit Elektroantrieb auf, und dieser wirkt mit zumindest einem Verstärkungsmodul zusammen, derart, dass zumindest kurzzeitig eine höhere Förderleistung bereitgestellt werden kann.

## Beschreibung

Die Erfindung betrifft ein mobiles Arbeitsgerät in Form eines Schrägaufzuges, eines Kranes o. dgl. Aufzugseinrichtung gemäß dem Oberbegriff des Anspruchs 1.

Arbeitsgeräte in Form von Schrägaufzügen sind seit langem bekannt, wobei die DE 44 39 244 A1 ein System zeigt, das ein mittels eines motorgetriebenen Seilwindenantriebes entlang paralleler Führungsschienenpaare verlagerbares Lastaufnahmemittel aufweist. Bei einem Schrägaufzug mit ausfahrbaren Leiterelementen gemäß DE 195 13 787 A1 ist ein mittels einer Seilwinde auf dem Schrägaufzug verlagerbarer und eine permanent in einer Waagerechtstellung zu steuernde Transportplattform aufweisender Transportschlitten vorgesehen. Ein dabei einsetzbarer Elektromotor im Bereich der Winkelsteuerung kann über eine zusätzlich zum Fahrantrieb vorgesehene Batterie betrieben werden.

Bei einem Schrägaufzug gemäß G 93 14 388.5 wird das Lastaufnahmeteil im Bereich einer Lastwinde mit einem Hydraulikantrieb verbunden, wobei eine von einem Verbrennungsmotor angetriebene Förderpumpe wirksam ist. Eine ähnliche Konstruktion ist bei einer Arbeitshebebühne gemäß EP 0 921 094 B1 vorgesehen, wobei ein Elektromotor zum Rollantrieb im Bereich der das Gerät abstützenden Rollräder vorgesehen ist und dieser Elektromotor mit einem zusätzlichen Batteriepaket zusammenwirkt. Eine Arbeitshebebühne gemäß EP 1 557 393 A2 ist so konzipiert, dass damit eine vom Anwendungsort unabhängige Einrichtung eingesetzt werden kann. Ein mit dem Antriebsmotor des Fahrzeugs verbundener Elektroantrieb soll wahlweise mit einer Batterie oder einem Hausstrom-Netzwerk zusammenwirken. Damit wird ein autarkes System geschaffen, das wahlweise mittels eines Hausstromnetzes oder des Fahrzeugmotors sämtliche Bedienfunktionen, insbesondere die Verlagerung im Bereich des Transportschlittens, ermöglicht. Dabei erfordert der Maschinenaufbau mit den zwei Motoren einen nachteilig hohen Aufwand, und die Leistungsfähigkeit im Bereich des Antriebs ist beim Betrieb mit Hausstrom auf 1,5 KW beschränkt.

Die Erfindung befasst sich mit dem Problem, ein mobiles Arbeitsgerät in Form eines Schrägaufzuges zu schaffen, bei dem an Stelle eines die Förderleistung im Bereich des Förderteils bestimmenden Verbrennungsmotors eine permanente elektrische Antriebsverbindung in das hydraulische Stellsystem integriert ist und damit auch bei alleiniger Nutzung eines Hausstromnetzes erhöhte Nutzlasten und Fördergeschwindigkeiten möglich sind.

Die Erfindung löst diese Aufgabe mit einem die Merkmale des Anspruchs 1 aufweisenden Arbeitsgerät. Weitere vorteilhafte Ausgestaltungen ergeben sich aus den Ansprüchen 2 bis 15.

Die erfindungsgemäße Ausführung des Schrägaufzuges ist auf ein Maschinenkonzept gerichtet, bei dem ein bisher üblicher Verbrennungsmotor zur Aktivierung einer hydraulischen Stellbaugruppe entbehrlich wird. Nunmehr wird die Stellbaugruppe im Bereich vor dem Stellmotor mit einer Hydraulikpumpe versehen, die erfindungsgemäß mit einem als permanente Antriebsverbindung vorgesehenen Elektroantrieb kombiniert wird, so dass das System ohne den zusätzlichen Aufwand eines Verbrennungsmotors nur noch elektrisch betrieben werden kann.

Bei den bisher bekannten Lösungen hat es sich gezeigt, dass ein Anschluss des Elektroantriebs an ein 220 V-Hausstromnetz nur geringe Nutzlasten ermöglicht und auch die erreichbare Fördergeschwindigkeit so gering ist, dass kundenspezifisch steigende Anforderungen bei Einsatzfällen mit hohen Leistungen nicht erfüllt werden konnten. Das neue, permanent mit einem Hausstromnetz verbindbare Antriebskonzept sieht nunmehr eine zusätzliche, als Verstärkungsmodul ausgebildete Baueinheit als zuschaltbare "Leistungsreserve" vor. Diese Einheit besteht aus einem nachladbaren Akkumulator, der von einem netzbetriebenen Automatiklader gespeist wird und mittels eines mobilen Umrichters an einen AC-Niederspannungsmotor so gekoppelt wird, dass dieser als Drei-Phasen-Drehstrom-Antrieb ausgebildete Elektroantrieb für das hydraulische System des Schrägaufzuges wahlweise direkt mit dem 220 V-Hausstrom wirkt oder zusätzlich die Leistungsreserve des Akkumulators genutzt werden kann.

Ausgehend von den Anwendungserfahrungen - nämlich der Erkenntnis, dass die Förderzeiten für die zu bewegende Nutzlast wesentlich geringer sind als die damit einhergehenden Be- bzw. Entladezeiten - ermöglicht der nachladbare Akkumulator die Ausbildung des Systems nach Art eines "elektrischen Leistungspuffers", mit dem zumindest kurzzeitig höhere Leistungen abgefordert werden können. Es hat sich gezeigt, dass das Verstärkungsmodul beispielsweise mittels eines CAN-programmierbaren Umrichters eine 48 V-Gleichspannung in eine 32 V-Drei-Phasen-Wechselspannung so umgewandelt werden kann, dass am Ausgang des Verstärkungsmoduls ein Nennstrom von 200 A bis maximal ca. 420 A bei 32 V-Ausgangsspannung entnehmbar ist. Daraus resultiert dann eine Motorleistung von bis zu ca. 10 KW, so dass mit dem System Nutzlasten von mehr als 300 kg mit einer Geschwindigkeit von mehr als 40 m/min bewegt werden können.

Ebenso ist denkbar, am Ausgang des Verstärkungsmoduls einen AC-Niederspannungsmotor mit der Hydraulikpumpe zu verbinden, wobei entsprechend dessen gewählter Betriebsart an der Antriebswinde ein weicheres Anfahrverhalten mit entsprechendem Drehzahlbereich und hohem Wirkungsgrad erreicht wird.

Dieses vorbeschriebene Verstärkungsmodul mit dem elektrischen Leistungspuffer-Prinzip wird dabei mit Akkumulatoren ausgerüstet, die bei Schnellladefähigkeit hohe Ströme aufnehmen können. In zweckmäßiger Ausführung besteht das entsprechende Batteriepaket aus vier 12 V-Zellen, die in Reihe geschaltet werden.

Weitere Einzelheiten und vorteilhafte Ausgestaltungen der Erfindung ergeben sich aus den Zeichnungen in denen zwei Varianten des mobilen Arbeitsgerätes näher veranschaulicht sind. In der Zeichnung zeigen:
- Fig. 1: eine Prinzipdarstellung eines Arbeitsgerätes in Form eines Schrägaufzuges mit dem erfindungsgemäßen Verstärkungsmodul im Bereich des Stellmotors, und
- Fig. 2: eine Prinzipdarstellung ähnlich Fig. 1 mit einem zusätzlichen zweiten Motor im Zusammenwirken mit dem permanent anliegenden Elektroantrieb.

In Fig. 1 ist ein insgesamt mit 1 bezeichnetes, insbesondere mobiles Arbeitsgerät dargestellt, das in Form eines Schrägaufzuges eines Kranes o. dgl. Aufzugseinrichtung ausgebildet sein kann. Dieses Arbeitsgerät 1 ist mit einem eine Nutzlast 2 aufnehmenden Förderteil 3 versehen, das beispielsweise auf einem teleskopierbaren Führungsgestell (nicht dargestellt) o. dgl. Unterlage abgestützt ist. Dieses Förderteil 3 ist mittels zumindest einer Stellbaugruppe 4 mit hydraulischem Stellmotor 5 in jeweilige Arbeits- bzw. Ausgangsstellungen verlagerbar (Pfeil B).

Das erfindungsgemäße Konzept des Arbeitsgerätes 1 sieht vor, dass die Stellbaugruppe 4 im Bereich vor dem zugeordneten Stellmotor 5 zumindest eine an sich bekannte Hydraulikpumpe 6 mit Elektroantrieb 7 aufweist. Dabei ist dieser neuartige Elektroantrieb 7 bzw. diese gesamte elektrische Antriebseinheit so ausgebildet, dass ein integriertes Verstärkungsmodul A für eine gezielte Beeinflussung der Pumpleistung (bei 6) nutzbar wird.

Diese zur bestimmungsgemäßen Bedienung vollständig "elektrifizierte" Ausführung des Schrägaufzuges 1 ist so ausgeführt, dass das nach Art eines elektrischen Leistungspuffers aufgebaute Verstärkungsmodul A lediglich mit einem externen Stromnetz 8 zu verbinden ist, wobei hier insbesondere auch ein 220 V-Hausstromnetz Z eingesetzt werden kann. Damit ist das mobile Arbeitsgerät 1 sehr flexibel an unterschiedlichen Einsatzorten anwendbar, und gleichzeitig ist das Mitführen eines aufwendigen Verbrennungsmotors bei diesem Antriebs-System nicht mehr erforderlich.

Ausgehend von einer Analyse der Arbeitsabläufe beim Einsatz derartiger Schrägaufzüge 1 wird bei dem erfindungsgemäßen Konzept die Erkenntnis umgesetzt, dass die am Stellmotor 5 zum Antrieb des Hydrauliksystems 6 erforderliche Leistung im überwiegenden Fall der Anwendungen nur kurzzeitig bereitgestellt werden muss. Es hat sich gezeigt, dass in den jeweiligen Be- bzw. Entladephasen im Bereich des Förderteils 3 bzw. beim Rückholen (Pfeil B') der entsprechenden Transportmittel in die Ausgangsstellung nur geringe elektrische bzw. hydraulische Leistungen notwendig sind.

Davon ausgehend wird nunmehr das - permanent am 220 V-Stromnetz anliegende - Verstärkungsmodul A über einen Niederspannungs-Elektroantrieb 7 mit der Hydraulikpumpe 6 verbunden. Aus der vergrößerten Einzeldarstellung des Verstärkungsmoduls A ergibt sich, dass dieses eine insbesondere über einen AC-Niederspannungsmotor als Antrieb 7 an der Hydraulikpumpe 6 anlegbaren Umrichter 10 aufweist und dieser seinerseits so in das System integriert ist, dass ein vorgeschalteter Akkumulator 11 permanent mittels eines Automatikladers 12 aufgeladen werden kann. Dabei ist eine nicht näher dargestellte Regelung vorgesehen, mittels der der Umrichter 10 bzw. der Automatiklader 12 den Ladungszustand des Akkumulators 11 permanent beeinflussen bzw. überwachen.

In einer vorteilhaften Ausführungsvariante dieser Bauteilkombination des Verstärkungsmoduls A ist der Automatiklader 12 so in das System integriert, dass an diesem ausgangsseitig eine Spannung von 48 V anliegt, die Leistungsanforderungen des Niederspannungsmotors 9 erkannt werden und in einer dabei definierten "Leerlaufphase" automatisch auf Batterieladung umgeschaltet wird. Damit erfolgt eine automatische Anpassung an die jeweilige Nutzungssituation im Bereich des Stellmotors 5, da eine Umschaltung zwischen Netzspannungsbetrieb und Ladungsmodus möglich ist. Durch eine vorwählbare Ladekennlinie ist gewährleistet, dass eine jeweilige Ladephase für den Akkumulator 11 möglichst gering gehalten wird und die Netzstromaufnahme jeweils optimal mit der entsprechenden Leistungsanforderung des Arbeitsgerätes 1 kombiniert ist.

Der als Spannungswandler wirkende Umrichter 10 ist auch in der Lage, eine 48 V-Gleichspannung in eine 32 V-Drei-Phasen-Wechselspannung umzuwandeln, so dass beispielsweise bei einer 32 V-Ausgangsspannung ein Nennstrom im Bereich von ca. 200 A bis ca. 420 A durch den Elektroantrieb 7 abgerufen werden kann. Mit dieser hohen Leistungsfähigkeit wird erreicht, dass der als "Leistungspuffer" wirkende Akkumulator 11 - zumindest kurzzeitig - in einer Arbeitsphase des Schrägaufzuges 1 den Antrieb des Förderteils 3 optimal unterstützen kann.

Der Elektroantrieb 7 ist in Form des AC-Niederspannungsmotors an die Hydraulikpumpe 6 angelegt, und dabei kann beispielsweise ein dreiphasiger 32 V-AC-Motor in einer Betriebsart S3 so genutzt werden, dass Nennmotorleistungen von mehr als 8 KW am Arbeitsgerät 1 abrufbar sind. Es hat sich gezeigt, dass mit dieser Bauteilkombination im Bereich des Verstärkungsmoduls A ein weiches Anfahrverhalten bei großem Drehzahlbereich und gutem Wirkungsgrad im Bereich des Stellmotors 5 erreicht wird.

Weitere Optimierungen des Arbeitsgerätes 1 mit dem Verstärkungsmodul A haben gezeigt, dass das System optimal dann funktioniert, wenn das Verhältnis von Einschaltdauer der Hydraulikpumpe 6 zu Nachladezeit des Akkumulators 11 ein Verhältnis von 1:4 aufweist. Dies hat dazu geführt, dass bei Zuschaltung des Akkumulators 11 am Ausgang der Hydraulikpumpe 6 eine erhöhte Förderleistung abrufbar ist, derart, dass am Stellmotor 5 eine Leistung von 6 bis 10 KW, vorzugsweise 8,5 KW, zur Verfügung steht.

In Fig. 2 ist eine zweite Ausführungsform des Arbeitsgerätes 1 dargestellt, wobei das Verstärkungsmodul A entsprechend der Ausführung gemäß Fig. 1 ausgeführt ist und im Bereich einer von der Hydraulikpumpe 6 zum Stellmotor 5 verlaufenden Verbindungsleitung 13 eine zweite Hydraulikpumpe 14 einmündet. Diese kann als "Notaggregat" an einen externen Motor M gekoppelt werden.

Es versteht sich, dass die von der Hydraulikpumpe 6 mittels des Verstärkungsmoduls A erzeugte Antriebsleistung über die Verbindungsleitung 13 bzw. 13' (Fig. 1) auch wahlweise an unterschiedliche Aktoren 15 weitergeleitet werden kann. In Fig. 1 und 2 ist vor dem dargestellten Stellmotor 5 ein zusätzliches Mehrwege-Ventil 16 gezeigt, so das wahlweise auch ein hydraulischen Heber 17 in Form eines Hydraulikzylinders als Aktor 15 in Betrieb gesetzt werden kann und dabei die Wirkungen des "Leistungspuffers" mittels des Verstärkungsmoduls A nutzbar sind.

## Patentansprüche

1. Mobiles Arbeitsgerät in Form eines Schrägaufzuges, eines Kranes o. dgl. Aufzugseinrichtung, mit einem eine Nutzlast (2) aufnehmenden Förderteil (3), das auf einem insbesondere teleskopierbaren Führungsgestell abgestützt und mittels zumindest einer Stellbaugruppe (4) mit hydraulischem Stellmotor (5) in jeweilige Arbeits- bzw. Ausgangsstellungen verlagerbar ist, **dadurch gekennzeichnet, dass** die Stellbaugruppe (4) im Bereich vor dem Stellmotor (5) zumindest eine Hydraulikpumpe (6) mit Elektroantrieb (7) aufweist und dieser mit zumindest einem Verstärkungsmodul (A) verbindbar ist.

2. Arbeitsgerät nach Anspruch 1, **dadurch gekennzeichnet, dass** das Verstärkungsmodul (A) zur Beeinflussung der Förderleistung der Hydraulikpumpe (6) vorgesehen ist.

3. Arbeitsgerät nach Anspruch 1 oder 2, **dadurch gekennzeichnet, dass** das nach Art eines elektrischen Leistungspuffers aufgebaute Verstärkungsmodul (A) mit einem externen Stromnetz (Z) verbindbar ist.

4. Arbeitsgerät nach einem der Ansprüche 1 bis 3, **dadurch gekennzeichnet, dass** das Verstärkungsmodul (A) mit einem 220 V-Hausstromnetz (Z) verbindbar ist.

5. Arbeitsgerät nach einem der Ansprüche 1 bis 4, **dadurch gekennzeichnet, dass** das Verstärkungsmodul (A) zur Steigerung der vom Stellmotor (5) abgegebenen Leistung zumindest kurzzeitig aktivierbar ist.

6. Arbeitsgerät nach einem der Ansprüche 1 bis 5, **dadurch gekennzeichnet, dass** das permanent mit einem 220 V-Stromnetz (Z) verbindbare Verstärkungsmodul (A) über einen Niederspannungs-Elektronantrieb (7) die Hydraulikpumpe (6) antreibt.

7. Arbeitsgerät nach einem der Ansprüche 1 bis 6, **dadurch gekennzeichnet, dass** das mit Netzspannung betreibbare Verstärkungsmodul (A) einen über einen AC-Niederspannungsmotor (7) an der Hydraulikpumpe (6) anlegbaren Umrichter (10) aufweist und diesem ein Akkumulator (11) mit Automatiklader (12) vorgeschaltet ist.

8. Arbeitsgerät nach Anspruch 7, **dadurch gekennzeichnet, dass** der Ladungszustand des Akkumulators (11) mittels einer automatischen Regelung beeinflussbar ist.

9. Arbeitsgerät nach Anspruch 7 oder 8, **dadurch gekennzeichnet, dass** in der Regelstrecke der Umrichter (10) und der Automatiklader (12) zusammenwirken.

10. Arbeitsgerät nach einem der Ansprüche 1 bis 9, **dadurch gekennzeichnet, dass** das Verstärkungsmodul (A) mit dem nachladbaren Akkumulator (11) beim Betrieb der Hydraulikpumpe (6) nach Art des Leistungspuffers wirksam ist, derart, dass dieser Leistungspuffer für eine im Vergleich zur Nachladezeit kurzzeitige Einsatzdauer nutzbar ist.

11. Arbeitsgerät nach Anspruch 10, **dadurch gekennzeichnet, dass** das Verhältnis von Einschaltdauer der Hydraulikpumpe (6) zu Nachladezeit des Akkumulators (11) ein Verhältnis von 1:4 aufweist.

12. Arbeitsgerät nach einem der Ansprüche 1 bis 11, **dadurch gekennzeichnet, dass** bei Zuschaltung des Akkumulators (11) am Ausgang der Hydraulikpumpe (6) eine erhöhte Förderleistung anliegt, derart, dass am Stellmotor (5) eine Leistung von 6 bis 10 KW, vorzugsweise 8,5 KW, abrufbar ist.

13. Arbeitsgerät nach einem der Ansprüche 1 bis 12, **dadurch gekennzeichnet, dass** das Verstärkungsmodul (A) im Bereich einer von der Hydraulikpumpe (6) zum Stellmotor (5) verlaufenden Verbindungsleitung (13) eine zweite Hydraulikpumpe (14) aufweist.

14. Arbeitsgerät nach einem der Ansprüche 1 bis 13, **dadurch gekennzeichnet, dass** mittels der am Verstärkungsmodul (A) anliegenden Hydraulikpumpe (6) mehrere Aktoren (5, 15) antreibbar sind.

15. Arbeitsgerät nach Anspruch 14, **dadurch gekennzeichnet, dass** die Aktoren (5, 15) mittels eines Steuerventils (16) wahlweise ansteuerbar sind.
